# EUROPÄISCHE PATENTSCHRIFT

(11) **EP 0 549 749 B1**
(45) Veröffentlichungstag und Bekanntmachung des Hinweises auf die Patenterteilung: **08.11.1995**
(21) Anmeldenummer: 92912890.8
(22) Anmeldetag: 30.06.1992
(51) Int. Cl.: B26D 7/00, D06H 7/04

(54) **VERFAHREN UND SCHNEIDVORRICHTUNG ZUM SCHNEIDEN EINER TEXTILBAHN**
METHOD AND DEVICE FOR CUTTING A WEB OF TEXTILE FABRIC
PROCEDE ET DISPOSITIF POUR LE DECOUPAGE D'UNE BANDE DE TEXTILE

(30) Priorität: 18.07.1991 CH 2142/91
(43) Veröffentlichungstag der Anmeldung: 07.07.1993
(73) Patentinhaber: Textilma AG, 6052 Hergiswil (CH)
(72) Erfinder: SPEICH, Francisco, CH-5264 Gipf-Oberfrick (CH)
(74) Vertreter: Schmauder, Klaus Dieter
(86) Internationale Anmeldenummer: CH9200130
(87) Internationale Veröffentlichungsnummer: WO9301920

(56) Entgegenhaltungen:
- EP-A- 0 427 933
- BE-A- 672 310
- CH-A- 392 415
- DE-A- 3 815 395
- FR-A- 2 077 008
- FR-A- 2 576 612
- GB-A- 1 335 477
- US-A- 2 035 138
- US-A- 2 673 577

## Beschreibung

Die Erfindung betrifft ein Verfahren zum Durchscneiden einer Textilbahn gemäss Oberbegriff des Anspruches 1 sowie eine Schneidvorrichtung zur Durchführung des Verfahrens gemäss Oberbegriff des Anspruches 8.

### Stand der Technik

Ein verfahren und eine Schneidvorrichtung der eingangs genannten Art sind mehrfach bekannt, so beispielsweise aus der GB-PS 1 335 477. Die beschriebene Textilbahn ist an den Schnittlinien mit einem Markierprofil versehen, das als Verdünnung des Gewebes ausgebildet ist. Die Schneidvorrichtung weist auf einer Antriebswelle verschiebbar angeordnete Schneidscheiben auf, denen Tastschuhe vorgelagert sind, die die Markierprofile abtasten. Die Tastschuhe sind über Bügel mit den Schneidscheiben gekoppelt derart, dass bei einem seitlichen Versetzen der Tastschuhe die entsprechende Schneidscheibe ebenfalls seitlich versetzt wird und somit eine Ausrichtung längs des Markierprofils gegeben ist. Nachteilig dabei ist es, dass das bereits dünne Gewebe an den Schnittlinien nur eine geringförmige Formänderung in Form der Verdünnung aufweisen kann, so dass stets die Gefahr besteht, dass die Tastschuhe das Markierprofil seitlich verlassen können, wodurch der Schnitt nicht mehr längs des Markierprofils und damit längs der Schnittlinie erfolgt. Ein Auswandern des Tastschuhes und damit der Schneidscheibe wird noch dadurch erleichtert, dass zum seitlichen Verschieben der Schneidscheibe relativ viel Kraft erforderlich ist, wo hingegen die auf die Tastschuhe einwirkenden Seitenkräfte bei einer Lageveränderung des Markierprofils nur gering sind. Ein genaues Schneiden ist mit dieser Vorrichtung ist nur schwerlich möglich.

Die CH-PS 392 415 beschreibt eine Vorrichtung zum Längsschneiden von Geweben der eingangs genannten Art, wobei ein seitliches Ausfahren des Schneidwerkzeuges dadurch verhindert wird, dass beidseits der Schnittlinie am Gewebe Drehfäden eingewebt werden, zwischen denen die Schussfäden frei liegen. Die Schneidvorrichtung weist nun ein dem Schneidwerkzeug vorgelagertes Tastzahnrad auf, dessen spitzzulaufende Zähne zwischen die Drehfäden in die freiliegenden Schussfäden eingreifen. Das Tastzahnrad ist längs einer Ortsfesten, als Träger dienenden Achse verschiebbar und mit einem Messerhalter der Schneidvorrichtung verbunden. Bei einem Auswandern der Schnittlinie wird auch das Tastzahnrad, welches zwischen die Drehfäden eingreift, seitlich verschoben und damit auch das Schneidwerkzeug. Nachteilig ist es, dass das Gewebe zwischen den Drehfäden praktisch nur freiliegende Schussfäden aufweisen kann, um das Eingreifen des Tastzahnrades zu ermöglichen. Die Schneidvorrichtung und die Art der Führung der Schneidvorrichtung ist deshalb nur bedingt einsatzfähig und insbesondere für Textilbahnen ungeeignet, die thermisch geschnitten werden, da bei dem thermischen Schneiden eine ausreichende Verfestigung der freiliegenden Schussfäden nicht moglich ist. Auch benötigt das Gewebe relativ feste Drehfäden, um das Tastzahnrad zu führen, wodurch das Gewebebild nachteilig beeinflusst wird. Bei einem durchgehenden Gewebe sind das Verfahren und die Schneidvorrichtung nicht verwendbar, da sie das Gewebe beschädigen würden.

### Darstellung der Erfindung

Aufgabe der Erfindung ist es, ein Verfahren und eine Schneidvorrichtung der eingangs genannten Art so auszubilden, dass die genannten Nachteile vermieden werden.

Die Aufgabe wird gelöst:
a) bei dem eingangs genannten Verfahren durch die kennzeichnenden Merkmale des Anspruches 1;
b) bei der eingangs genannten Schneidvorrichtung durch die kennzeichnenden Merkmale des Anspruches 8.

Mittels des vorliegenden Verfahrens und der vorliegenden Schneidvorrichtung lässt sich ein sicheres Schneiden einer Textilbahn längs von Schnittlinien erzielen. Dies wird mit einfachsten Mitteln und ohne Beschädigung der Textilbahn erreicht. Das Verfahren und die Schneidvorrichtung sind insbesondere auch für Textilbahnen geeignet, die aus thermoplastischen Fäden bestehen und mittels eines heissen Schneiddrahtes geschnitten, während des Schneidens durch Verschweissen der Fäden abgebunden und fixiert werden. Ein seitliches Ausfahren der Tastvorrichtung bei einem Wechsel des Verlaufs der Schnittlinie und damit des Markierprofils ist ausgeschlossen, denn die Tastzunge erfährt in dem hohlen Markierprofil eine sichere Führung. Dabei erzeugt die Tastzunge auch die zum Verstellen des Schneidkopfes erforderlichen Querkräfte, so dass auch dadurch die optimale Führung und das optimale Schneiden der Textilbahn gewährleistet sind.

Vorteilhafte Ausgestaltungen des Verfahrens sind in den Ansprüchen 2 bis 7 und hinsichtlich der Schneidvorrichtung in den Ansprüchen 9 bis 13 beschrieben.

Grundsätzlich ist es möglich, dass gemäss Anspruch 2 die Tastvorrichtung ein seitliches Verfahren des Schneidkopfes der Schneidvorrichtung quer zur Textilbahn ermöglicht. Besonders einfach ist jedoch eine Verfahrensweise nach Anspruch 3, wodurch zur Steuerung des Schneidwerkzeuges geringere Kräfte erforderlich sind.

Der Schneidvorgang kann zeitlich und räumlich unabhängig von der Herstellung der Textilbahn und der damit erfolgenden Anbringung des hohlen markierten Profils erfolgen. Besonders vorteilhaft ist jedoch eine Ausgestaltung nach Anspruch 4 wonach das Schneiden der Textilbahn im Zuge der Herstellung der Textilbahn erfolgt. Dabei wird man die Textilbahn gemäss Anspruch 5 wirken oder vorzugsweise weben. Das Verfahren ist gemäss Anspruch 6 insbesondere für Textilbahnen aus thermoplastischem Material geeignet, die mittels eines beheizten Schneiddrahtes geschnitten werden können. Gemäss Anspruch 7 ist das Verfahren insbesondere zum Zerschneiden einer Textilbahn in Bänder, vorzugsweise gemusterte Etikettenbänder geeignet.

Für die Schneidvorrichtung ergeben sich diverse Ausgestaltungen. So kann beispielsweise gemäss Anspruch 9 der Schneidkopf schwenkbar mit dem Träger verbunden sein, wodurch relativ geringe Seitenkräfte zum Führen des Schneidwerkzeuges längs einer Schnittlinie erforderlich sind. Die Ausgestaltung der Schneidvorrichtung nach Anspruch 10 ermöglicht ein grösseres seitliches Verfahren des Schneidkopfes längs des Trägers als dies mit der Ausgestaltung nach Anspruch 9 möglich ist.

Eine besonders einfache und wirkungsvolle Ausgestaltung der Schneidvorrichtung umschreibt der Anspruch 11, da hiermit insbesondere thermoplastische Textilbahnen geschnitten und die Schnittränder fixiert werden können.

Wie bereits oben erwähnt, kann die Schneidvorrichtung räumlich und zeitlich unabhängig von der Herstellung der Textilbahn zum Einsatz kommen. Besonders bevorzugt ist jedoch der Einsatz der Schneidvorrichtung gemäss Anspruch 12 an einer Web- oder Wirkmaschine. Dabei ist es besonders zweckmässig, wenn die Schneidvorrichtung gemäss Anspruch 13 eine Thermofixiervorrichtung vorgeschaltet ist.

### Kurze Beschreibung der Zeichnungen

Ausführungsbeispiele des Gegenstandes der Erfindung werden nachfolgend anhand schematischer Zeichnungen näher beschrieben, dabei zeigen:
- Figur 1: ein Schema zur Herstellung von Bändern aus einer breiten, gewebten Textilbahn, in schaubildlicher Darstellung;
- Figur 2: ein hohles Markierprofil einer Textilbahn der Figur 1, im Querschnitt;
- Figur 3: das Schneiden der Textilbahn gemäss Figur 2, im Querschnitt;
- Figur 4: die geschnittene Textilbahn gemäss Figur 2, im Querschnitt;
- Figur 5: eine Anlage zum Herstellen und Schneiden einer Textilbahn gemäss Figur 1, im Vertikalschnitt;
- Figur 6: die Schneidvorrichtung der Anlage gemäss Figur 5, in Seitenansicht und in grösserem Massstab;
- Figur 7: die Schneidvorrichtung der Figur 6, in Draufsicht;
- Figur 8: eine mechanische Schneidvorrichtung, in Seitenansicht;
- Figur 9: eine weitere thermische Schneidvorrichtung, in Seitenansicht;
- Figur 10: eine weitere Schneidvorrichtung mit Vibrator, in Seitenansicht.

### Weg zur Ausführung der Erfindung

Die Figur 1 zeigt in schematischer Darstellung die Herstellung von Bändern 2,2a,2b,2c durch Schneiden einer breiten Textilbahn 4. Im vorliegenden Beispiel handelt es sich um eine gewebte Textilbahn aus synthetischen, thermoplastischen Fäden, deren Aufbau in den Figuren 2 bis 4 näher dargestellt ist. Die Textilbahn 4 besteht aus Kettfäden 6 und eingebundenen Schussfäden 8, wobei die Herstellung so getroffen ist, dass längs von Schnittlinien 10,10a,10b,10c,10d hohle Markierprofile 12,12a, 12b,12c,12d gebildet sind, die zur Führung einer Tastzunge 14 der Schneidwerkzeuge 18,18a,18b,18c,18d einer Schneidvorrichtung 16 dienen. Die Schneidwerkzeuge bestehen beispielsweise aus beheizten Schneiddrähten, die die Textilbahn 4 längs der Schnittlinien 10,10a,10b,10c,10d durchtrennen, so dass die einzelnen Bänder 2,2a,2b,2c,2d durch Schneidgassen 20 voneinander getrennt sind.

Die gewebte Textilbahn 4 kann beispielsweise gemäss Figur 2 ausgebildet sein, wobei Kettfäden 6 durch Schussfäden 8 zusammengehalten sind und ein Grundgewebe 22 bilden. Mittels auf der rückwärtigen Seite des Grundgewebes 22 verlaufender Schussfäden 24 und Kettfäden 26 wird das hohle Markierprofil beispielsweise in Form eines Hohlgewebes 12 gebildet. Wie aus den Figuren 2,3 und insbesondere 6 und 7 hervorgeht, dient das hohle Markierprofil 12 zur Führung der Tastzunge 14 des Schneidkopfes 28 der Schneidvorrichtung 16, so dass das Schneidwerkzeug 18 stets exakt längs der Schnittlinie 10 geführt wird. Die Schneidvorrichtung 16 weist für jede Schnittlinie 10 einen Schneidkopf 28 auf, der an Tragarmen 30,32 jeweils ein Schneidwerkzeug 18 in Form eines beheizten Schneiddrahtes trägt. Der Schneidkopf 28 ist über eine Gelenk 34 an einem Halter 36 befestigt, der seinerseits an einem die Textilbahn 4 bzw. die Bänder 2 übergreifenden Träger 38 befestigt ist. Der Schneidkopf kann somit eine Querbewegung quer zu den Schnittlinien ausführen. Der Schneidkopf 28 enthält ferner eine Tastvorrichtung, die durch die Tastzunge 14 gebildet ist, welche im hohlen Markierprofil 12 geführt ist, so dass sich der Schneidkopf 28 bzw. das Schneidwerkzeug 18 dem Verlauf des hohlen Markierprofils 12 anpassen kann. Bei einem seitlichen Ausweichen der Schnittlinie 10 bzw. des der Schnittlinie zugeordneten hohlen Markierprofiles 12 folgt der Schneidkopf 28 durch das Eingreifen der Tastzunge 14 in das hohle Markierprofil 12 mit grosser Genauigkeit der Schnittlinie 10. Das Schneidwerkzeug 18 durchtrennt durch Schmelzschneiden die Textilbahn 4 in einzelne Bänder 2,2a,2b,2c. Beidseits der gebildeten Schneidgasse 20 enthält jedes Band Schnittflächen 40 aus geschmolzenem Bahnmaterial, wobei die Schmelze 42 die geschnittenen Bänder 2,2a gegen Ausfransen verfestigt.

Wie aus den Figuren 1 und 5 hervorgeht, erfolgt das Zerschneiden der Textilbahn 4 im Zuge der Herstellung der gewebten Textilbahn. Hierzu enthält die Anlage einen Webbereich 44 mit an Litzen 46 geführten Kettfäden 6, die ein wechselndes Webfach 48 bilden, in das der Schussfaden 8 eingetragen und mittels eines Webblattes 50 an einer Webkante 52 angeschlagen wird. Die Steuerung der Webmaschine ist in bekannter Weise so gewählt, dass längs der vorgesehenen Schnittlinien die erwähnten hohlen Markierprofile in der Textilbahn entstehen. Ein Warenniederhalter 54 dient zur Führung der gewebten Textilbahn 4 zur oben erwähnten Schneidvorrichtung, an der die Textilbahn 4 in die Bänder 2 zerschnitten wird, welche von einer Warenabzugsvorrichtung 56 abgezogen und einem nicht näher dargestellten Warenbaum zugeführt werden. Die Warenabzugsvorrichtung 56 enthält eine erste Umlenkwalze 58, eine Abzugswalze 60 sowie weitere Umlenkwalzen 62,64. Ferner ist sie mit einer Thermofixiervorrichtung 66 ausgestattet. Letztere enthält einen mittels einer Heizung 68 beheizten Schuh 70, der gegen die geschnittenen Bänder 2 ansteht.

Die Figuren 8, 9 und 10 zeigen verschiedene Schneidköpfe weiterer Schneidvorrichtungen, welche in nicht näher dargestellter Weise analog der Schneidvorrichtung 16 der Figuren 6 und 7 mittels einer Tastzunge längs eines hohlen Markierprofils geführt werden können. Die Schneidköpfe können in ebenfalls nicht dargestellter Weise verschwenkbar und/oder verfahrbar an einem die Textilbahn übergreifenden Träger angeordnet sein.

Die Figur 8 zeigt den Schneidkopf 130 einer mechanischen Schneidvorrichtung mit einer an einem Halter 132 feststehenden Scherenklinge 134. An einer Achse 136 des Halter 132 ist eine verschwenkbare Scherenklinge 138 gelagert, die über ein Koppelglied 140 mit einem angetriebenen Exzenter 142 antriebsmässig verbunden ist, um die Textilbahn 4 zu schneiden.

Der Schneidkopf 144 einer thermischen Schneidvorrichtung der Figur 9 arbeitet mit einem Heissmedium 146, welches über eine Leitung 148 einer Düse 150 zugeführt wird. Diese bläst das Heissmedium 146 unter hohem Druck durch die Textilbahn 4, welche aus thermoplastischem Material besteht, so dass letzteres schmilzt. Ein Auffangtrichter 154 dient zum Auffangen des Heissmediumstromes und abgeschmolzenen Textilmaterials und ist mit einer entsprechenden Ableitung 156 versehen.

Die Figur 10 zeigt schliesslich den Schneidkopf 158 einer Schneidvorrichtung, die einen an einem Träger 159 über der Textilbahn 4 angeordneten Vibrator 160 enthält, der Schwingungen im Ultraschallbereich erzeugt und diese über einen Schneidstössel 162 auf die Textilbahn 4 überträgt, welche über eine Umlenkwalze 166 geführt ist. Durch die hohe Vibration von 20-40 kHz wird die Textilbahn aus thermoplastischem Material soweit erhitzt, dass sie schmilzt und dadurch geschnitten wird.

### BEZUGSZEICHENLISTE

- 2: Band
- 2a: Band
- 2b: Band
- 2c: Band
- 4: Textilbahn
- 6: Kettfaden
- 8: Schussfaden
- 10: Schnittlinie
- 10a: Schnittlinie
- 10b: Schnittlinie
- 10c: Schnittlinie
- 10d: Schnittlinie
- 12: hohles Markierprofil
- 12a: hohles Markierprofil
- 12b: hohles Markierprofil
- 12c: hohles Markierprofil
- 12d: hohles Markierprofil
- 14: Tastzunge
- 16: Schneidvorrichtung
- 18: Schneidwerkzeug
- 18a: Schneidwerkzeug
- 18b: Schneidwerkzeug
- 18c: Schneidwerkzeug
- 18d: Schneidwerkzeug
- 20: Schneidgasse
- 22: Grundgewebe
- 24: Schussfaden
- 26: Kettfaden
- 28: Schneidkopf
- 30: Tragarm
- 32: Tragarm
- 34: Gelenk
- 36: Halter
- 38: Träger
- 40: Schnittfläche
- 42: Schmelze
- 44: Webbereich
- 46: Litze
- 48: Webfach
- 50: Webblatt
- 52: Webkante
- 54: Warenniederhalter
- 56: Warenabzugsvorrichtung
- 58: Umlenkwalze
- 60: Abzugswalze
- 62: Umlenkwalze
- 64: Umlenkwalze
- 66: Thermofixiervorrichtung
- 68: Heizung
- 70: Schuh
- 130: Schneidkopf
- 132: Halter
- 134: Scherenklinge
- 136: Achse
- 138: Scherenklinge
- 140: Koppelglied
- 142: Exzenter
- 144: Schneidkopf
- 146: Heissmedium
- 148: Leitung
- 150: Düse
- 154: Auffangtrichter
- 156: Ableitung
- 158: Schneidkopf
- 159: Träger
- 160: Vibrator / Ultraschall-Vorrichtung
- 162: Schneidstössel
- 166: Umlenkwalze

## Patentansprüche

1. Verfahren zum Durchschneiden einer Textilbahn, wobei die Textilbahn (4) längs mindestens einer vorbestimmten Schnittlinie mit einem die Schnittlinie (10,10a,10b,10c, 10d) aufweisenden Markierprofil (12,12a,12b,12c,12d) versehen und mittels einer Schneidvorrichtung (16,130, 144,158) geschnitten wird, die mittels einer auf das Markierprofil ansprechenden Tastvorrichtung (14) längs des Markierprofils geführt wird, dadurch gekennzeichnet, dass man die Textilbahn (4) mit einem als länglicher hohlraum gebildeten Markierprofil (12,12a,12b,12c,12d) herstellt, in dem eine Tastzunge (14) der Tastvorrichtung geführt wird.

2. Verfahren nach Anspruch 1, dadurch gekennzeichnet, dass man mittels der Tastvorrichtung einen Schneidkopf (130,144,158) der Schneidvorrichtung quer zur Textilbahn (4) verfährt.

3. Verfahren nach Anspruch 1, dadurch gekennzeichnet, dass man mittels der Tastvorrichtung einen Schneidkopf (28) der Schneidvorrichtung quer zur Textilbahn (4) verschwenkt.

4. Verfahren nach einem der Ansprüche 1 bis 3, dadurch gekennzeichnet, dass man das Schneiden im Zuge der Herstellung der Textilbahn (4) durchführt.

5. Verfahren nach einem der Ansprüche 1 bis 4, dadurch gekennzeichnet, dass man die Textilbahn (4) wirkt oder vorzugsweise webt.

6. Verfahren nach einem der Ansprüche 1 bis 5, dadurch gekennzeichnet, dass man die Textilbahn (4) aus thermoplastischem Material herstellt.

7. Verfahren nach einem der Ansprüche 1 bis 6, dadurch gekennzeichnet, dass man die Textilbahn (4) in Bänder (2,2a,2b, 2c), vorzugsweise gemusterte Etikettenbänder zerschneidet.

8. Schneidvorrichtung zur Durchführung des Verfahrens nach einem der Ansprüche 1 bis 7, mit mindestens einem an einem quer zur Textilbahn ausgerichteten Träger (38,126) angeordneten Schneidkopf (28,130,144,158), der in Querrichtung der Textilbahn einstellbar ist, und mit einer mit dem Schneidkopf (28,130,144,158) verbundene Tastvorrichtung (14) mit einem mechanischen Tastelement (14) zur Führung eines Schneidwerkzeuges des Schneidkopfes (28, 130, 144, 158) längs eines eine Schnittlinie (10,10a,10b,10c,10d) markierenden Markierprofiles (12,12a,12b,12c,12d) der Textilbahn, dadurch gekennzeichnet, dass das Tastelement (14) als eine dem Schneidwerkzeug vorgelagerte, im wesentlichen in der ebene der Textilbahn liegende Tastzunge zum Eingreifen in ein als länglicher hohlraum ausgebildetes Markierprofil (12,12a,12b,12c,12d) ausgestaltet ist.

9. Schneidvorrichtung nach Anspruch 8, dadurch gekennzeichnet, dass der Schneidkopf (28) schwenkbar mit dem Träger (38) verbunden ist.

10. Schneidvorrichtung nach Anspruch 8, dadurch gekennzeichnet, dass der Schneidkopf (130,144,158) längs des Trägers (136,159) verfahrbar angeordnet ist.

11. Schneidvorrichtung nach einem der Ansprüche 8 bis 10, dadurch gekennzeichnet, dass das Schneidwerkzeug (18,18a,18b,18c,18d) als beheizbarer Schneiddraht ausgebildet ist.

12. Schneidvorrichtung nach einem der Ansprüche 8 bis 11, dadurch gekennzeichnet, dass die Schneidvorrichtung (16) an einer Web- oder Wirkmaschine (44) zur Herstellung der Textilbahn (4) mit einem hohlen Markierprofil angeordnet ist, wobei sie vorzugsweise zum Zerschneiden der Textilbahn (4) in einzelne Bänder (2,2a,2b,2c) dient.

13. Schneidvorrichtung nach Anspruch 12, dadurch gekennzeichnet, dass sie einer Thermofixiervorrichtung (66) vorgeschaltet ist.

## Claims

1. A method of cutting through a cloth run, wherein the cloth run (4) is provided along at least one predetermined cut line with a marker section (12, 12a, 12b, 12c, 12d) comprising the cut line (10, 10a, 10b, 10c, 10d), and is cut by means of a cutting device (16, 130, 144, 158) which is guided along the marker section by means of a feeler device (14) which responds to the marker section, characterised in that the cloth run (4) is manufactured with a marker section (12, 12a, 12b, 12c, 12d) formed as an elongated hollow space, in which a feeler tongue (14) of the feeler device is guided.

2. A method according to claim 1, characterised in that a cutting head (130, 144, 158) of the cutting device is moved transversely to the cloth run (4) by means of the feeler device.

3. A method according to claim 1, characterised in that a cutting head (28) of the cutting device is swung transversely to the cloth run (4) by means of the feeler device.

4. A method according to any one of claims 1 to 3, characterised in that cutting is carried out in the course of manufacturing the cloth run (4).

5. A method according to any one of claims 1 to 4, characterised in that the cloth run (4) is knitted or preferably woven.

6. A method according to any one of claims 1 to 5, characterised in that the cloth run (4) is manufactured from thermoplastic material.

7. A method according to any one of claims 1 to 6, characterised in that the cloth run (4) is cut up into tapes (2, 2a, 2b, 2c), preferably into patterned label tapes.

8. A cutting device for carrying out the method according to any one of claims 1 to 7, having at least one cutting head (28, 130, 144, 158) which can be adjusted transversely to the cloth run and which is disposed on a support (38, 126) aligned transversely to the cloth run, and having a feeler device (14) attached to the cutting head (28, 130, 144, 158), which feeler device has a mechanical feeler element (14) for guiding a cutting tool of the cutting head, (28, 130, 144, 158) along a marker section (12, 12a, 12b, 12c, 12d) of the cloth run which marks a cut line (10, 10a, 10b, 10c, 10d), characterised in that the feeler device (14) is fashioned as a feeler tongue, which is mounted upstream of the cutting tool and which lies substantially in the plane of the cloth run, for engaging in a marker section (12, 12a, 12b, 12c, 12d) which is constructed as an elongated hollow space.

9. A cutting device according to claim 8, characterised in that the cutting head (28) is attached to the support (38) so that it can swivel.

10. A cutting device according to claim 8, characterised in that the cutting head (130, 144, 158) is arranged so that it can travel along the support (136, 159).

11. A cutting device according to any one of claims 8 to 10, characterised in that the cutting tool (18, 18a, 18b, 18c, 18d) is constructed as a cutting wire which can be heated.

12. A cutting device according to any one of claims 8 to 11, characterised in that the cutting device (16) is disposed with a hollow marker section on a weaving or knitting machine (44) for manufacturing the cloth run (4), wherein it preferably serves for cutting up the cloth run (4) into individual tapes (2, 2a, 2b, 2c).

13. A cutting device according to claim 12, characterised in that it is disposed upstream of a thermofixing device (66).

## Revendications

1. Procédé pour découper une voie de tissu, dans lequel la voie de tissu (4) est munie longitudinalement au moins d'une ligne de découpe préfixée avec un profil de marquage (12, 12a, 12b, 12c, 12d) comprenant la ligne de découpe (10, 10a, 10b, 10c, 10d) et est découpée au moyen d'un dispositif de découpe (16, 130, 144, 158), qui est guidé le long du profil de découpe au moyen d'un dispositif de palpage (14) correspondant au profil de marquage, caractérisé en ce que la voie de tissu (4) est produite avec un profil de marquage formé en espace creux oblong (12, 12a, 12b, 12c, 12d), dans lequel est guidée une languette de palpage (14) du dispositif de palpage.

2. Procédé selon la revendication 1, caractérisé en ce qu'on déplace une tête de découpe (130, 144, 158) du dispositif de découpe transversalement à la voie de tissu (4) au moyen du dispositif de palpage.

3. Procédé selon la revendication 1, caractérisé en ce qu'on fait pivoter une tête de découpe (28) du dispositif de découpe transversalement à la voie de tissu (4) au moyen du dispositif de palpage.

4. Procédé selon une des revendications 1 à 3, caractérisé en ce qu'on réalise la découpe au cours de la production de la voie de tissu (4).

5. Procédé selon une des revendications 1 à 4, caractérisé en ce qu'on tricote ou de préférence on tisse la voie de tissu (4).

6. procédé selon une des revendications 1 à 5, caractérisé en ce qu'on produit la voie de tissu (4) à partir de matière thermoplastique.

7. Procédé selon une des revendications 1 à 6, caractérisé en ce qu'on découpe la voie de tissu (4) en petites bandes (2, 2a, 2b, 2c), de préférence en rubans d'étiquettes à motifs.

8. Dispositif de découpe pour réaliser le procédé selon une des revendications 1 à 7, avec au moins une tête de découpe (28, 130, 144, 158) placée sur un support (38, 126) dirigé transversalement à la voie de tissu, qui est réglable dans le sens transversal de la voie de tissu et avec un dispositif de palpage (14) relié à la tête de découpe (28, 130, 144, 158) ayant un élément de palpage mécanique (14) pour guider un outil de découpe de la tête de découpe (28, 130, 144, 158) le long d'un profil de marquage (12, 12a, 12b, 12c, 12d) de la voie de tissu, marquant une ligne de découpe (10, 10a, 10b, 10c, 10d), caractérisé en ce que l'élément de palpage (14) est réalisé comme une languette se trouvant essentiellement dans le plan de la voie de tissu, prémontée sur l'outil de coupe et destinée à s'encliqueter dans un profil de marquage (12, 12a, 12b, 12c, 12d) réalisé comme espace creux oblong.

9. Dispositif de découpe selon la revendication 8, caractérisé en ce que la tête de découpe (28) est liée au support (38) et peut pivoter avec lui.

10. Dispositif de découpe selon la revendication 8, caractérisé en ce que la tête de découpe (130, 144, 158) est disposée avec déplacement possible le long du support (136, 159).

11. Dispositif de découpe selon une des revendications 8 à 10, caractérisé en ce que l'outil de découpe (18, 18a, 18b, 18c, 18d) est réalisé en fil de coupe chauffable.

12. Dispositif de découpe selon une des revendications 8 à 11, caractérisé en ce que le dispositif de découpe (16) est placé avec un profil de marquage creux sur une machine de tissage ou de tricotage (44) pour produire la voie de tissu (4), en servant de préférence pour la découpe de la voie de tissu (4) en petites bandes individuelles (2, 2a, 2b, 2c).

13. Dispositif de découpe selon la revendication 12, caractérisé en ce qu'il est branché à l'avance sur un dispositif thermofixeur (66).
